# EUROPÄISCHE PATENTSCHRIFT

(11) **EP 0 340 711 B1**
(45) Veröffentlichungstag und Bekanntmachung des Hinweises auf die Patenterteilung: **28.07.1993**
(21) Anmeldenummer: 89107892.5
(22) Anmeldetag: 01.05.1989
(51) Int. Cl.: C21C 7/00, C21C 5/46, B22D 1/00, B22D 11/10

(54) **Verfahren und Vorrichtung zur Zugabe von Legierungsmitteln in einen Metallgiessstrahl**
Process and installation for adding alloying products to a molten metal stream
Procédé et dispositif d'addition d'alliages dans un jet de coulée métallique

(30) Priorität: 03.05.1988 DE 3814907
(43) Veröffentlichungstag der Anmeldung: 08.11.1989
(73) Patentinhaber: Thyssen Stahl Aktiengesellschaft, 47166 Duisburg (DE)
(72) Erfinder: Florin, Wolfram, Dr. Ing., D-4220 Dinslaken (DE); Kalthoff, Horst, Dipl.-Ing., D-4200 Oberhausen (DE); Pflipsen, Dieter, Dr. Ing., D-4100 Duisburg 74 (DE); Höffken, Rolf, Dipl.-Ing., D-4223 Voerde (DE); Müller, Klaus Jürgen, D-4223 Voerde (DE)
(74) Vertreter: Cohausz & Florack Patentanwälte

(56) Entgegenhaltungen:
- DE-A- 2 632 707
- DE-B- 2 547 686
- DE-C- 435 596
- GB-A- 1 153 117
- LU-A- 77 553

## Beschreibung

Die Erfindung betrifft ein Verfahren und eine zugehörige Vorrichtung zur Zugabe von Legierungsmitteln in eine Metallschmelze, insbesondere Stahlschmelze beim Abstich eines Konverters in eine Gießpfanne, bei dem die Legierungsmittel in Form eines Strahles mit dem ausfließenden Gießstrahl der Schmelze zusammengebracht werden, indem der Legierungsmittelstrahl mittels einer am Gefäßmantel des Konverters angeordneten Zugabevorrichtung so geführt wird, daß die beiden Strahlen sich treffen, wobei der Legierungsmittelstrahl mit der durch den Gießstrahl gebildeten vertikalen Ebene einen Winkel einschließt. Die zugehörige Vorrichtung besteht aus einem am Gefäßmantel des Konverters angeordneten Zugaberohr für die Legierungsmittel, dessen im Bereich der Abstichöffnung des Konverters angeordnete Austrittsöffnung in Richtung Gießstrahl weist sowie aus Mitteln zum Zuführen von Legierungsmitteln zum Zugaberohr.

Eine derartige Vorrichtung ist aus der deutschen Patentschrift 25 47 686 bekannt. Bei dieser Vorrichtung, bei der das Zugaberohr auf dem Gefäßmantel des Konverters fest angeordnet ist, ist nachteilig, daß Lageänderungen des aus der Abstichöffnung des Konverters austretenden Stahlgießstrahles nicht nachvollzogen werden können. Ein Teil der zugegebenen Desoxidations- und Legierungsmittel trifft den Gießstrahl nicht und löst sich entweder gar nicht oder zu einem nicht gewünschten Zeitpunkt in der Schmelze auf. Hierdurch entstehen unerwünschte Konzentrationsunterschiede, Desoxidationsverzögerungen und Legierungsmittelverluste.

In der deutschen Offenlegungsschrift 15 83 962 ist ein Verfahren und eine zugehörige Vorrichtung beschrieben worden, bei dem die Legierungsmittel mittels einer Spritzvorrichtung in den Metallschmelzengießstrahl eingebracht werden. Die Spritzvorrichtung ist am Mantel des Konverters fest angebracht und die Zuführung der Legierungsmittel und der erforderlichen Druckluft erfolgt durch flexible Schläuche. Eine solche Vorrichtung ist den erhöhten Belastungen beim Abstich von flüssigem Stahl vielfach nicht gewachsen. Ferner zeigt die Erfahrung, daß zur Förderung mit einer Spritzvorrichtung ein sehr gleichmäßiger Kornaufbau erfoderlich ist. Ein solcher liegt bei Legierungsmitteln im allgemeinen aber nicht vor. Nachteilig ist ferner, daß beim senkrechten Aufeinandertreffen von Gießstrahl und Legierungsmittelstrom Schwierigkeiten bei der Dosierung und Mischung entstehen, und zwar dadurch, daß je nach der Geschwindigkeit, mit der das Legierungsmaterial die Spritzpistole verläßt, ein Abprallen vom Gießstrahl auftreten kann mit zwangsläufig großen Materialverlusten.

Aus der deutschen Patentschrift 27 06 096 ist eine Einrichtung zur Zugabe von Legierungsstoffen bekannt, bei der eine zum Gießstrahl gerichtete Schurre für das Fördern der Legierungsstoffe vorgesehen ist. Die Schurre ist unter einer Abdeckung von einer Ruhestellung in eine Arbeitsstellung ausfahrbar, wobei eine Verstellung der Schurre zwischen der Anfangsposition B und der Endposition C möglich ist.

Ein Nachteil ist darin zu sehen, daß die Legierungsstoffe aufgrund unterschiedlich langer Fallstrecken in der Schurre und unterschiedlicher Neigungen der Schurre in den verschiedenen Positionen unterschiedliche Geschwindigkeiten aufweisen. Diese unterschiedlichen Geschwindigkeiten erschweren es dem Bedienungsmann, den Legierungsmittelstrom mit dem ausfließenden Metallschmelzenstrom in jeder Lage zusammenzuführen. Weitere Nachteile bestehen darin, daß die bekannte Vorrichtung einen größeren Platzbedarf hat und ein nachträglicher Einbau aufgrund der örtlichen Gegebenheiten in einem Stahlwerk häufig nicht möglich sein dürfte. Aufgrund größerer Transportwege für die Legierungsmittel ergibt sich eine Erhöhung der Transportzeit und damit ein höherer Energieaufwand zum Betreiben der Vorrichtung und höhere Instandhaltungs- und Reparaturkosten. Außerdem bedingt die Vorrichtung einen höheren Investitionsaufwand.

Die vorliegende Erfindung hat sich die Aufgabe gestellt, die Nachteile der bekannten Vorrichtungen zu vermeiden und ein Verfahren und eine Vorrichtung vorzuschlagen, die es ermöglichen, daß der Legierungsmittelstrahl den Metallschmelzengießstrahl mit großer Sicherheit trifft und auf diese Weise eine intensivere Auflösung und Verteilung der Legierungsmittel im Schmelzbad eingestellt werden kann.

Die Erfindung löst diese Aufgabe verfahrensmäßig mit den im Patentanspruch 1 angegebenen Merkmalen und vorrichtungsgemäß mit den Merkmalen von Patentanspruch 3.

Beim erfindungsgemäßen Verfahren ist wesentlich, daß bei einer Auseinanderwanderung der beiden Strahlen der Legierungsmittelstrahl bis zum Zusammentreffen mit dem Metallschmelzengießstrahl kontinuierlich nachgestellt werden kann. Auf diese Weise wird sichergestellt, daß bei Nichtzusammentreffen der beiden Strahlen, z.B. bei sich ändernder Lage des Metallschmelzengießstrahles infolge sich ändernder Neigung des Konverters beim Ausgießen der Metallschmelze aus dem Konverter, die Strahlen wieder zusammengeführt werden. Ein Nichtzusammentreffen der beiden Strahlen kann auch eintreten, wenn sich die Lage des Metallschmelzengießstrahles ändert infolge sich ändernder Lage und Größe der Abstichöffnung des Konverters durch Verschleiß oder wenn sich die Lage des Legierungsmittelstrahles ändert aufgrund einer anderen Zusammensetzung des Legierungsmittels, hervorgerufen u.a. durch unterschiedliche Körnungen, Reibungswerte und spezifische Gewichte der Legierungsmittel.

Bei der erfindungsgemäßen Vorrichtung ist wesentlich, daß das Zugaberohr auf dem Gefäßmantel des Konverters, vorzugsweise auf einem Tragring, verschwenkbar angeordnet ist. Nach Anspruch 4 ist ein als Trichter ausgebildetes Gehäuse auf dem Tragring vorgesehen, zur Aufnahme der mit einer Förderrinne herangebrachten Legierungsmittel und zur Weitergabe an das sich anschließende Zugaberohr. Falls ein Tragring nicht oder nicht an der entsprechenden Stelle des Konverters vorhanden ist, kann eine Konsole am Konvertermantel befestigt werden.

Bevorzugte Ausführungsformen der Erfindung sind Gegenstand von Unteranspruch 2 bezüglich des Verfahrens und Gegenstand der Unteransprüche 5 bis 10 bezüglich der Vorrichtung.

Weitere Vorteile des erfindungsgemäßen Verfahrens und der erfindungsgemäßen Vorrichtung bestehen darin, daß ein nachträglicher Einbau der Vorrichtung gut möglich ist und dafür nur geringe Investitionskosten aufgewendet werden müssen. Ferner zeichnet sich die Vorrichtung durch kurze Transportwege und hohe Betriebssicherheit aus; der Energieaufwand zum Betreiben der Anlage und die Instandhaltungs- und Reparaturkosten sind gering.

Ein Ausführungsbeispiel der Erfindung wird nachstehend anhand der Zeichnung erläutert. Es zeigt:
- Figur 1:: Die Ansicht eines Konverters zur Herstellung von Stahl in der senkrechten Arbeitsposition.
- Figur 2:: Eine seitliche Ansicht des Konverters in Gießposition mit zugehöriger Gießpfanne in Richtung des Pfeiles A gemäß Figur 1.
- Figur 3:: Eine Vorderansicht des Konverters in Gießposition in Richtung des Pfeiles B gemäß Figur 2.
- Figur 4:: Eine Aufsicht auf den senkrecht stehenden Konverter in Richtung des Pfeiles C gemäß Figur 1.
- Figur 5:: Ein Ausschnitt in vergrößertem Maßstab bei D gemäß Figur 1.
- Figur 6:: Ein Ausschnitt in vergrößertem Maßstab bei D gemäß Figur 1.
- Figur 7:: Ein Ausschnitt in vergrößertem Maßstab bei D gemäß Figur 1.

Die Figuren 1 bis 4 zeigen einen Konverter 1 zur Herstellung von Stahl, wobei in den Figuren 1 und 4 der Konverter in der Arbeitsposition und in den Figuren 2 und 3 in der Gießposition dargestellt ist. Auf einem Tragring 2 oberhalb der Tragzapfen 1a im Bereich des Konverterhutes 3 ist ein trichterförmiges Gehäuse 4 zur Aufnahme der Legierungsmittel angeordnet. Das Gehäuse 4 weist eine seitliche Beschickungsöffnung 5 und eine untere Austrittsöffnung 6 auf. An diese Austrittsöffnung 6 schließt sich ein Zugaberohr 7 mit seiner Eintrittsöffnung 8 an.

Die Austrittsöffnung 9 des Zugaberohres 7 weist in Richtung des Stahlgießstrahles 11, der in Gießstellung des Konverters 1 aus der Abstichöffnung 10 austritt; wie die Figuren 2 und 3 zeigen, trifft der Legierungsmittelstrahl 12 den Stahlgießstrahl 11 vor dem Eintritt in die Gießpfanne 13.
Das Zugaberohr 7 ist im Bereich seiner Eintrittsöffnung 8 über eine Gelenkvorrichtung am Tragring 2 schwenkbar befestigt. Zur kontinuierlichen Verstellung des Zugaberohres 7 ist auf dem Tragring 2 ein elektro-mechanisches, wassergekühltes Verstellgerät 14 angeordnet.
Wie im einzelnen Figur 5 zeigt, ist das Verstellgerät 14 über ein Befestigungsstück 17 an einem Befestigungssupport 18 angelenkt, welches auf dem Tragring 2 befestigt ist. An der Hubstange 16 ist ein Scherenheber 19 angeordnet, dessen oberer Arm 21 über eine Lagerscheibe 22 mit der Spitze des Zugaberohres 7 und dessen unterer Arm 20 über eine weitere Lagerscheibe 23 mit dem Tragring 2 gelenkig verbunden sind. Figur 6 zeigt, daß durch Ausfahren der Hubstange 16 die Arme 20 und 21 des Scherenhebers 19 gespreizt werden, so daß auf diese Weise das Zugaberohr 7 kontinuierlich verstellt werden kann. Eine U-förmige Rohrführung 31 verhindert das Kippen des Zugaberohres 7 beim Schwenken des Konverters 1.

Figur 7 zeigt die Ausbildung der Gelenkvorrichtung im Bereich der Eintrittsöffnung 8 des Zugaberohres 7. Sie besteht aus einer Konsole 32, die auf dem Tragring 2 befestigt ist und aus einer zugehörigen Halterung 33 am Zugaberohr 7. Die Konsole 32 und die Halterung 33 sind über einen Gewindebolzen 34 mit Gegenmuttern 37, der in nicht dargestellen Bohrungen der beiden Teile angeordnet ist, miteinander verbunden. Auf dem Gewindebolzen 34 angeordnete, ballig ausgebildete Scheiben 35 und ein Tellerfederpaket 36 sorgen für die federnd gelenkige Ausbildung der Gelenkvorrichtung.

Die Stromversorgungs- und Steuerungskabel und die Kühlwasserleitungen für das Verstellgerät 14 verlaufen in nicht dargestellter Weise im Tragring 2 und durch einen der Tragzapfen 1a des Konverters 1 zu den Versorgungsquellen bzw. zu einem Konverter-Abstichstand 24 auf der Arbeitsplattform 25.
Wie in den Figuren 1, 3 und 4 dargestellt, ist auf der Arbeitsplattform 25 eine Schwingförderrinne 26 zur Beförderung der Legierungsmittel in das trichterförmige Gehäuse 4 angeordnet; die Schwingförderrinne 26 ist auf Schienen 27 verfahrbar. Zum Vor- und Zurückfahren der Förderrinne 26 dient ein pneumatisch wirkendes Kolben-Zylinder-Aggregat 28; der Zylinder des Aggregates 28 ist dabei mit dem Fahrgestell der Förderrinne 26 und die Kolbenstange 29, mit einem außen liegenden Festlager, verbunden.
Vom Abstichstand 24 aus wird das elektro-mechanische Verstellgerät 14 durch einen Bedienungsmann betätigt. Ferner ist im Abstichstand 24 eine an sich bekannte Konverter-Lage-Erfassung angeordnet, mit welcher entsprechend der Konverterlage und der Gießdauer die Schwingförderrinne 26 über einen Antrieb 26a in Betrieb gesetzt und das pneumatische Kolben-Zylinder-Aggregat 28 zum Vor- und Zurückfahren der Förderrinne 26 gesteuert wird. Die erfindungsgemäße Vorrichtung zum Einbringen von Legierungsstoffen wird wie folgt betätigt:
Nach Beendigung des Blasprozesses wird der Konverter 1 aus der Arbeitsposition gemäß den Figuren 1 und 4 in die Gießposition gedreht, wie die Figuren 2 und 3 zeigen. Bei Erreichen der Gießposition wird die Schwingförderrinne 26 entsprechend der Konverter-Lage-Erfassung soweit vorgefahren, daß der vordere Abschnitt der Förderrinne 26 in die seitliche Beschickungsöffnung 5 des trichterförmigen Gehäuses 4 hineinragt.
Aus nicht dargestellten Bunkern gelangen jetzt die Legierungsmittel über die in Betrieb gesetzte Schwingförderrinne 26 in das Gehäuse 4 und durch das sich anschließende Zugaberohr 7 in den Stahlgießstrahl 11.

Die sinkende Höhe der Stahlschmelze im Konverter 1 wird durch weiteres Verschwenken des Konverters ausgeglichen; hierdurch ändert sich jedoch die Lage des Stahlgießstrahles 11. Damit die Legierungsstoffe weiterhin den Gießstrahl 11 treffen, betätigt der Bedienungsmann vom Abstichstand 24 aus das Verstellgerät 14, wodurch das Zugaberohr 7 entsprechend kontinuierlich nachgestellt wird. Hierdurch ist sichergestellt, daß der austretende Legierungsmittelstrahl 12 den Stahlgießstrahl 11 trifft.

Die Verstellung des Zugaberohres 7 durch Betätigung des Verstellgerätes 14 wird auch durchgeführt, wenn sich die Lage des Stahlgießstrahles 11 mit zunehmendem Alter der Abstichöffnung 10 verändert oder wenn die Lage des Legierungsmittelstrahles 12 sich ändert infolge sich ändernder Zusammensetzung des Legierungsmittels.

Nach Abstichende wird die Schwingförderrinne 26 über die Konverter-Lage-Erfassung so gesteuert, daß vor Beginn des Zurückschwenkens des Konverters 1 in die senkrechte Position die Förderrinne 26 aus der Beschickungsöffnung 5 des trichterförmigen Gehäuses 4 herausgefahren wird.

## Patentansprüche

1. Verfahren zur Zugabe von Legierungsmitteln in eine Metallschmelze, insbesondere Stahlschmelze, beim Abstich eines Konverters in eine Gießpfanne, bei dem die Legierungsmittel in Form eines Strahles mit dem ausfließenden Metallschmelzengießstrahl zusammengebracht werden, indem der Legierungsmittelstrahl mittels einer am Gefäßmantel des Konverters angeordneten Zugabevorrichtung so geführt wird, daß die beiden Strahlen sich treffen, wobei der Legierungsmittelstrahl mit der durch den Metallschmelzengießstrahl gebildeten vertikalen Ebene einen Winkel einschließt, **dadurch gekennzeichnet**, daß bei einer Auseinanderwanderung der beiden Strahlen der Legierungsmittelstrahl bis zum Zusammentreffen mit dem Metallschmelzengießstrahl kontinuierlich nachgestellt wird.

2. Verfahren nach Anspruch 1, **dadurch gekennzeichnet**, daß die Lage des Konverters laufend erfaßt und Beginn und Ende der Legierungsmittelzugabe in Abhängigkeit von der Lage des Konverters und der Gießdauer gesteuert werden.

3. Vorrichtung zum Zugeben von Legierungsmitteln in eine Metallschmelze, insbesondere Stahlschmelze, beim Abstich eines Konverters in eine Gießpfanne, bei dem die Legierungsmittel in Form eines Strahles in den ausfließenden Metallschmelzengießstrahl gebracht werden, bestehend aus einem am Gefäßmantel des Konverters angeordneten Zugaberohr, dessen im Bereich der Abstichöffnung des Konverters angeordnete Austrittsöffnung in Richtung Metallschmelzengießstrahl weist sowie aus Mitteln zum Zuführen von Legierungsmitteln zum Zugaberohr, **dadurch gekennzeichnet**, daß das Zugaberohr (7) schwenkbar am Gefäßmantel des Konverters (1) angeordnet ist.

4. Vorrichtung nach Anspruch 3, **dadurch gekennzeichnet**, daß auf einem Tragring (2) oberhalb der Tragzapfen (1a) des Konverters (1) ein als Trichter ausgebildetes Gehäuse (4) angeordnet ist mit einer Beschickungsöffnung (5) für die mit einer Förderrinne (26) herangebrachten Legierungsmittel und einer Austrittsöffnung (6) für den Austritt der Legierungsmittel in das Zugaberohr (7), das ebenfalls auf dem Tragring (2) angeordnet ist und dessen Eintrittsöffnung (8) mit der Austrittsöffnung (6) des Gehäuses (4) in Verbindung steht.

5. Vorrichtung nach Anspruch 4, **dadurch gekennzeichnet**, daß das Zugaberohr (7) im Bereich seiner Eintrittsöffnung (8) über eine Gelenkvorrichtung (32, 33, 34, 35, 36) am Tragring (2) befestigt ist und daß im Bereich der Austrittsöffnung (9) des Zugaberohres (7) ein kontinuierlich betätigbares Verstellgerät (14) auf dem Tragring (2) angeordnet ist und über eine Hubstange (16) gelenkig am Zugaberohr (7) befestigt ist.

6. Vorrichtung nach Anspruch 4 und 5, **dadurch gekennzeichnet**, daß das Verstellgerät (14) wassergekühlt und elektro-mechanisch verstellbar ausgebildet ist.

7. Vorrichtung nach einem der Ansprüche 3 bis 6, **dadurch gekennzeichnet**, daß das Gehäuse (15) des Verstellgerätes (14) am Tragring (2) gelenkig angeordnet ist und daß an der Hubstange (16) des Verstellgerätes (14) ein zweiarmiger Scherenheber (19) angelenkt ist, wobei der eine Arm (20) gelenkig am Tragring (2) und der andere Arm (21) gelenkig am Zugaberohr (7) befestigt ist.

8. Vorrichtung nach einem der Ansprüche 3 bis 7, **dadurch gekennzeichnet**, daß die Beschickungsöffnung (5) des tricherartigen Gehäuses (4) in Gießstellung des Konverters (1) in Höhe der verfahrbaren Förderrinne (26) positioniert ist und die Beschickungsöffnung (5) zum Einund Ausfahren des vorderen Abschnittes der Förderrinne (26) ausgebildet ist.

9. Vorrichtung nach einem der Ansprüche 3 bis 8, **dadurch gekennzeichnet**, daß die verfahrbare Förderrinne (26) als Schwingförderrinne ausgebildet und mittels eines pneumatisch betätigbaren Kolben-Zylinder-Aggregates (28) verfahrbar ist.

10. Vorrichtung nach einem der Ansprüche 3 bis 9, **gekennzeichnet** durch ein die Lage des Konverters erfassendes Gerät zur Steuerung der Förderrinne (26) und des Kolben-Zylinder-Aggregates (28) entsprechend der Gießlage des Konverters (1) während der Gießdauer.

## Claims

1. A process for the addition of alloying agents to a metal melt, more particularly a steel melt, during the tapping of a converter into a casting ladle, wherein the alloying agent in the form of a jet is brought together with the emerging jet of cast molten metal, the jet of alloying agent being so guided by means of an supply device disposed on the jacket of the converter that the two jets meet one another, the jet of alloying agent enclosing an angle with the vertical plane formed by the cast jet of molten metal, characterized in that if the two jets move apart, the jet of alloying agent is continuously readjusted until it meets the cast jet of molten metal.

2. A process according to claim 1, characterized in that the position of the converter is continuously determined and the start and end of the adding of the alloying agent is controlled in dependence on the position of the converter and the duration of casting.

3. An apparatus for adding alloying agents to a metal melt, more particularly a steel melt, during the tapping of a converter into a casting ladle, wherein the alloying agent in the form of a jet is moved into the emerging cast jet of molten metal, the apparatus comprising an supply tube which is disposed on the jacket of the converter and whose outlet opening, disposed in the zone of the tapping opening of the converter, points in the direction of the cast jet of molten metal, means also being provided for feeding alloying agents to the supply tube, characterized in that the supply tube (7) is pivotably disposed on the jacket of the converter (1).

4. An apparatus according to claim 3, characterized in that disposed on a supporting ring (2) above the supporting pins (1a) of the converter (1) is a casing (4) which is constructed in the form of a funnel and has a charging opening (5) for the alloying agent, supplied via a conveying trough (26), and an outlet opening (6) for the emergence of the alloying agent into the supply tube (7), which is also disposed on the supporting ring (2) and whose inlet opening (8) is connected to the outlet opening (6) of the casing (4).

5. An apparatus according to claim 4, characterized in that in the zone of its inlet opening (8) the supply tube (7) is attached via a link device (32, 33, 34, 35, 36) to the supporting ring (2), and in the zone of the outlet opening (9) of the supply tube (7) a continuously operable adjusting apparatus (14) is disposed on the supporting ring (2) and hinged to the supply tube (7) via a lifting rod (16).

6. An apparatus according to claims 4 and 5, characterized in that the adjusting apparatus (14) is water-cooled and constructed to be adjusted electro-mechanically.

7. An apparatus according to one of claims 3 to 6, characterized in that the casing (15) of the adjusting apparatus (14) is resiliently connected to the supporting ring (2), and articulated to the lifting rod (16) of the adjusting apparatus (14) is a two-armed scissor-type jack, one arm (20) being hinged to the supporting ring (2) and the other arm (21) being hinged to the supply tube (7).

8. An apparatus according to one of claims 3 to 7, characterized in that in the casting position of the converter (1) the charging opening (5) of the funnel-like casing (4) is positioned at the level of the movable conveying trough (26), and the charging opening (5) is constructed for the entry and exit of the front portion of the conveying trough (26).

9. An apparatus according to one of claims 3 to 8, characterized in that the movable conveying trough (26) takes the form of a vibrator trough which can be moved by means of a pneumatic piston-and-cylinder unit (28).

10. An apparatus according to one of claims 3 to 9, characterized by an apparatus which determines the position of the converter and during casting controls the conveying trough (26) and the piston-and-cylinder unit (28) in accordance with the casting position of the converter (1).

## Revendications

1. Procédé d'addition d'éléments d'alliage dans une masse métallique fondue, en particulier une masse d'acier fondu, lors de la percée d'un convertisseur dans une poche de coulée, dans lequel les éléments d'alliage sont réunis sous forme d'un jet dans le jet de coulée de la masse métallique fondue sortant, dans lequel le jet d'éléments d'alliage est guidé, au moyen d'un dispositif d'addition disposé sur la chemise du récipient du convertisseur, de telle manière que les deux jets se frappent, le jet d'éléments d'alliage formant un angle avec le plan vertical formé par le jet de coulée de la masse métallique fondue,
caractérisé en ce que, lors d'une migration l'un hors de l'autre des deux jets, le jet d'agents d'alliage est réglé en continu jusqu'à la rencontre avec le jet de coulée de la masse métallique fondue.

2. Procédé selon la revendication 1,
caractérisé en ce que la position du convertisseur est détectée en continu et le début et la fin de l'addition des éléments d'alliage sont commandés en fonction de la position du convertisseur et de la durée de coulée.

3. Dispositif d'addition d'éléments d'alliage dans une masse métallique fondue, en particulier une masse d'acier fondu, lors de la percée d'un convertisseur dans une poche de coulée, dans lequel les éléments d'alliage sont amenés sous forme d'un jet dans le jet de coulée de la masse métallique fondue sortant, constitué d'un tube d'addition disposé sur la chemise du récipient du convertisseur, dont l'ouverture de sortie, disposée dans la région de l'ouverture de percée du convertisseur, est dirigée en direction du jet de coulée de la masse métallique fondue, ainsi que de moyens pour l'amenée d'éléments d'alliage au tube d'addition,
caractérisé en ce que le tube d'addition (7) est disposé orientable sur la chemise du récipient du convertisseur (1).

4. Dispositif selon la revendication 3,
caractérisé en ce qu'un carter (4) réalisé sous forme d'entonnoir est disposé sur une couronne de support (2) audessus du tourillon de support (1a) du convertisseur (1), avec une ouverture de chargement (5) pour les agents d'alliage amenés par un chenal de transport (26) et une ouverture de sortie (6) pour la sortie des éléments d'alliage dans le tube d'addition (7) qui est également disposé sur la couronne de support (2) et dont l'ouverture d'entrée (8) est en liaison avec l'ouverture de sortie (6) du carter (4).

5. Dispositif selon la revendication 4,
caractérisé en ce que le tube d'addition (7) est fixé sur la couronne de support (2), dans la région de son ouverture d'entrée (8), par l'intermédiaire d'un dispositif d'articulation (32, 33, 34, 35, 36) et que, dans la région de l'ouverture de sortie (9) du tube d'addition (7), un appareil d'ajustage (14) actionnable en continu est disposé sur la couronne de support (2) et est fixé à articulation sur le tube d'addition (7) par l'intermédiaire d'une tige de levage (16).

6. Dispositif selon la revendication 4 et 5,
caractérisé en ce que l'appareil d'ajustage (14) est réalisé refroidi à l'eau et ajustable électro-mécaniquement.

7. Dispositif selon l'une des revendications 3 à 6,
caractérisé en ce que le carter (15) de l'appareil d'ajustage (14) est disposé articulé sur la couronne de support (2) et en ce qu'un cric à parallélogramme articulé (19) à deux bras est articulé sur la tige de levage (16) de l'appareil d'ajustage (14), l'un des bras (20) étant fixé à articulation sur la couronne de support (2) et l'autre bras (21) à articulation sur le tube d'addition (7).

8. Dispositif selon l'une des revendications 3 à 7,
caractérisé en ce que l'ouverture de chargement (5) du carter (4) en forme d'entonnoir est positionné, en position de coulée du convertisseur (1), à la hauteur du chenal de transport (26) mobile et l'ouverture de chargement (5) est réalisée pour l'entrée et la sortie de la section antérieure du chenal de transport (26).

9. Dispositif selon l'une des revendications 3 à 8,
caractérisé en ce que le chenal de transport (26) mobile est réalisé sous forme de chenal de transport oscillant et est déplaçable au moyen d'un vérin (28) actionnable pneumatiquement.

10. Dispositif selon l'une des revendications 3 à 9,
caractérisé par un dispositif détectant la position du convertisseur pour la commande du chenal de transport (26) et du vérin (28) en correspondance à la position de coulée du convertisseur (1) pendant la durée de la coulée.
